# EUROPÄISCHE PATENTSCHRIFT

(11) **EP 4 437 300 B1**
(45) Veröffentlichungstag und Bekanntmachung des Hinweises auf die Patenterteilung: **31.12.2025**
(21) Anmeldenummer: 22821418.5
(22) Anmeldetag: 21.11.2022
(51) Int. Cl.: F42B 12/06

(54) **PENETRATOR, VERWENDUNG EINES PENETRATORS, GESCHOSS UND PATRONIERTE MUNITION**
PENETRATOR, USE OF A PENETRATOR, PROJECTILE AND CARTRIDGE AMMUNITION
PÉNÉTRATEUR, UTILISATION D'UN PÉNÉTRATEUR, PROJECTILE ET MUNITION DE CARTOUCHE

(30) Priorität: 25.11.2021 DE 102021130961
(43) Veröffentlichungstag der Anmeldung: 02.10.2024
(73) Patentinhaber: Rheinmetall Waffe Munition GmbH, 29345 Südheide (DE)
(72) Erfinder: BERG, Martin, 29221 Celle (DE); GOWIN, Michael, 29320 Hermannsburg (DE); BAUMANN, Christian, 06528 Martinsrieth (DE); SACKARNDT, Alfons, 29556 Suderburg (DE)
(74) Vertreter: DREISS Patentanwälte PartG mbB
(86) Internationale Anmeldenummer: PCT/EP2022/082675
(87) Internationale Veröffentlichungsnummer: WO 2023/094333

(56) Entgegenhaltungen:
- WO-A1-2016/022199
- DE-A1- 102015 117 018
- US-A1- 2006 090 662
- US-B1- 6 378 435

## Beschreibung

Die Erfindung betrifft einen Penetrator für ein Geschoss, insbesondere ein unterkalibriges Wuchtgeschoss. Der Penetrator weist einen endballistischen Körper zur Bekämpfung eines gepanzerten Ziels auf, insbesondere eines Panzers.

Weiter betrifft die Erfindung eine Verwendung eines solchen Penetrators zur Bekämpfung eines gepanzerten Ziels, insbesondere eines Panzers. Zudem betrifft die Erfindung ein Geschoss mit einem Treibkäfig und einem solchen Penetrator. Schließlich betrifft die Erfindung eine patronierte Munition umfassend eine Patronenhülse und ein solches Geschoss.

Mittels eines Penetrators kann ein unterkalibriges Wuchtgeschoss ausgebildet werden, das seine Wirkung durch kinetische Energie erzielt. Solche Geschosse werden üblicherweise von Panzern oder Artilleriewaffen mit großkalibrigen Rohrwaffen im direkten Schuss auf ein Ziel verschossen.

Ein Penetrator der eingangs genannten Art ist aus DE 10 2019 121 984 A1 bekannt. Dieser Penetrator weist einen Außenkörper mit einem Hohlquerschnitt und einen darin angeordneten Kern auf. Hiermit kann ein Penetrator mit einer hohen Biegesteifigkeit ausgebildet werden, ohne dass das Gewicht des Penetrators, bspw. der Bauweise DM53 oder DM63 der Anmelderin, gesteigert werden muss. Allerdings ist dieser Penetrator für eine Ausstattung mit elektrischen Eigenschaften noch nicht hinreichend geeignet. Daher besteht Optimierungspotential.

Die Offenlegungsschrift DE 10 2015 117 018 A1 offenbart einen Penetrator, der ein Basisteil mit einer Schnittstelle aufweist. Durch die Schnittstelle ist das Basisteil mit unterschiedlichen Aufsetzteilen koppelbar.

Die Offenlegungsschrift FR2529320 A offenbart einen Penetrator gemäß des Oberbegriffs des Anspruchs 1.

Der Erfindung liegt die Aufgabe zugrunde, einen demgegenüber verbesserten Penetrator anzugeben. Es ist insbesondere wünschenswert, dass am Penetrator schnell und effizient ein Kanal ausgebildet werden kann, um eine elektrische bzw. elektronische Leitung durch den Penetrator hindurchzuführen.

Die Erfindung löst diese Aufgabe durch einen Penetrator mit den Merkmalen des Anspruchs 1.

Der Penetrator ist für ein Geschoss, insbesondere ein unterkalibriges Wuchtgeschoss, eingerichtet und/oder bestimmt. Der Penetrator weist einen endballistischen Körper bzw. Penetratorkörper zur Bekämpfung eines gepanzerten Ziels auf. Im Körper ist eine Bohrung ausgebildet, insbesondere in Form eines Tieflochs, die sich vollständig oder über den überwiegenden Teil der Länge des Körpers erstreckt, und zwar entlang oder parallel zur Mittellängsachse des Körpers. In die Bohrung sind ein oder mehrere passgenaue Einsatzteile eingebracht. Das oder die Einsatzteile weisen jeweils einen sich entlang der Mittellängsachse oder parallel zur Mittellängsachse des Einsatzteils erstreckenden Durchgang zur Durchführung einer elektrischen oder elektronischen Leitung auf. Die Leitung kann unmittelbar (Leitung direkt im Durchgang angeordnet) oder mittelbar im Durchgang angeordnet sein (im Durchgang ist ein weiteres Element angeordnet, durch welches die Leitung geführt ist).

Durch diese Ausgestaltung ist eine einfache Herstellung eines vergleichsweise dünnen durchgehenden Kanals (Durchgang) für eine elektrische oder elektronische Leitung in einem Penetrator ermöglicht, auch bei Ausgestaltung des Penetrators bzw. Körpers aus hochfestem Wolfram-Schwermetall (WSM). Dies begünstigt die Bereitstellung eines modernen Penetrators ("Smart Penetrator"), der mit elektrischen Eigenschaften ausgestattet werden kann. Durch Anordnung der Leitung im Durchgang des Einsatzteils ist die Leitung vor Umgebungseinflüssen weitgehend geschützt. Somit ist das Risiko, die Leitung bspw. bei Umwelttests durch Pulver zu zerstören, weitgehend reduziert. Durch eine Ausbildung des vergleichsweise dünnen Durchgangs im Einsatzteil können Probleme, wie sie beim Herstellen einer langen, vergleichsweise dünnen Bohrung unmittelbar im Penetrator auftreten würden (Verschleiß, Genauigkeit), vermieden werden. Durch ein oder mehrere Einsatzteile kann der Penetrator in seinen Eigenschaften angepasst werden (multifunktionaler Basis-Penetrator).

Bei der oben bereits genannten Leitung kann es sich um eine Signalleitung handeln. Die Leitung kann als Kabel ausgebildet sein und bspw. eine oder mehrere Litzen, jeweils mit Isolation, und eine optionale Ummantelung aufweisen, die die Litzen in ihrer Gesamtheit umgibt.

Der Penetrator bzw. der Körper (Penetratorkörper) kann aus hochfestem Wolfram-Schwermetall (WSM) ausgebildet sein. Unabhängig davon kann der Penetrator eine Länge von bspw. 100 bis 1000 Millimeter aufweisen.

Die im Körper ausgebildete Bohrung kann einen Durchmesser von größer als 4 Millimeter, vorzugsweise jedoch von deutlich größer als 10 Millimeter aufweisen. Die nach Ausbilden der Bohrung am Körper verbleibende Außenwand hat eine verbleibende Wandstärke von mindestens 1 Millimeter.

Im Rahmen einer bevorzugten Ausgestaltung kann das Einsatzteil als ein sich über die gesamte Länge der Bohrung erstreckendes Innenrohr ausgebildet sein. Dies trägt zu einer Ausgestaltung des Penetrators mit einer geringen Anzahl an Komponenten bei. Das Innenrohr ist im Körper bzw. Penetratorkörper angeordnet, wobei das Innenrohr mit seinem Außenumfang am Innenumfang der Bohrung des Körpers anliegt. Das Innenrohr kann als gezogenes Rohr ausgebildet sein, wobei auch der Durchgang durch "Ziehen" ausgebildet ist. Das Innenrohr kann insbesondere aus Stahl ausgebildet sein. Das Innenrohr kann im Vergleich zum Penetratorkörper eine vergleichsweise hohe Dehnfähigkeit aufweisen.

Vorzugsweise kann sich, wenn sich die Bohrung nur über den überwiegenden Teil der Länge des Körpers erstreckt, an die Bohrung eine weitere Bohrung anschließen. Die weitere Bohrung weist einen geringeren Durchmesser als die erste Bohrung (Bohrung zur Aufnahme des mindestens einen Einsatzteils) auf, wobei die Bohrung und die weitere Bohrung zusammen einen Kanal bilden, der den Körper vollständig durchdringt. Somit ist die erste Bohrung, die das oder die Einsatzteile aufnimmt, als ein Sackloch ausgebildet. Der Bohrungsgrund des Sacklochs bildet somit einen Anschlag für das oder die Einsatzteile. Somit ist ein Positionieren der Einsatzteile in der Bohrung erleichtert. Zudem sind die Einsatzteile zum Bohrungsgrund hin vor einem Herausfallen geschützt. Mit anderen Worten handelt es sich hier um eine "teilweise vergrößerte Bohrung", wobei im "vergrößerten Teil" (erste Bohrung) das oder die Einsatzteile angeordnet sein können oder sind. Im "nicht vergrößerten Teil" (weitere Bohrung) kann die elektrische oder elektronische Leitung angeordnet sein, die sich durch die weitere Bohrung und durch den bzw. die Durchgänge in den Einsatzteilen erstreckt.

In zweckmäßiger Weise können als Einsatzteile zumindest zwei Zylinderblöcke vorgesehen sein, die in der Bohrung des Körpers bzw. Penetratorkörpers zueinander benachbart angeordnet sind. Die Zylinderblöcke liegen aneinander an und die Durchgänge der Zylinderblöcke fluchten miteinander. Die fluchtenden Durchgänge bilden somit einen Kanalabschnitt für die elektrische oder elektronische Leitung. Durch die im Vergleich zur Länge des Penetratorkörpers vergleichsweise kurzen Zylinderblöcke kann in diesen auf einfache Weise jeweils ein Durchgang zur Führung der elektrischen oder elektronischen Leitung ausgebildet werden, bspw. durch Bohren (Durchgang ist jeweils als Bohrung ausgebildet).

Die Zylinderblöcke können jeweils als senkrechter Kreiszylinder mit einem zentrischen Durchgang zur Führung der elektrischen oder elektronischen Leitung ausgebildet sein. Die Zylinderblöcke können jeweils eine Länge von 5 bis 50 Millimeter aufweisen.

Vorzugsweise können die Zylinderblöcke jeweils aus dem gleichen Material ausgebildet sein. Dadurch kann in der Praxis ein identisches mechanisches Verhalten der Zylinderblöcke erreicht werden. Zudem können die Materialbeschaffung der Zylinderblöcke erleichtert werden (nur ein Material erforderlich) und der Einbau der Zylinderblöcke vereinfacht werden (Reihenfolge der Zylinderblöcke ggf. irrelevant).

Optional können die Zylinderblöcke entlang ihrer Mittellängsrichtung jeweils die gleiche Höhe (gleiche Zylinderblockdicke) aufweisen. Dies trägt ebenfalls zu einem gleichbleibenden mechanischen Verhalten der Zylinderblöcke bei. Durch identisch dimensionierte Zylinderblöcke wird zudem deren Herstellung vereinfacht.

Alternativ hierzu können die Zylinderblöcke jeweils aus unterschiedlichem Material ausgebildet sein. Dadurch kann das mechanische Verhalten der Zylinderblöcke durch gezielte Materialwahl variiert werden, bspw. durch Einsetzen von Zylinderblöcken aus verschiedenem Material entlang der Bohrung bzw. entlang des Penetratorkörpers.

Optional können die Zylinderblöcke jeweils entlang ihrer Mittellängsrichtung eine unterschiedliche Höhe aufweisen. Durch Höhenanpassung kann das mechanische Verhalten der Zylinderblöcke gezielt variiert werden.

In vorteilhafter Weise können die Zylinderblöcke aus dem gleichen Material wie der Körper des Penetrators ausgebildet sein oder aus einem unterschiedlichen Material. Eine Ausgestaltung aus gleichem Material begünstigt ein vergleichsweise einheitliches mechanisches Verhalten der Zylinderblöcke mit dem Penetratorkörper. Zudem wird eine Materialbeschaffung vereinfacht. Durch eine Ausgestaltung aus unterschiedlichem Material kann das endballistische Verhalten des Penetrators beeinflusst werden, bspw. durch eine Splitterwirkung bei Ausgestaltung der Zylinderblöcke aus einem Material mit im Vergleich zum Penetratorkörper geringerer Dichte.

Im Rahmen einer bevorzugten Ausgestaltung kann in die Durchgänge der Zylinderblöcke ein passender Gewindestift eingebracht sein, wobei der Gewindestift die Zylinderblöcke durchdringt und (senkrecht zur Längsachse des Gewindestifts) einen Hohlquerschnitt aufweist. Durch den Gewindestift kann eine Zentrierung der Zylinderblöcke erreicht werden. Dadurch kann die endballistische Leistung erhöht werden. Zudem kann im Hohlquerschnitt (hohler Innenraum, endseitig jeweils offen) des Gewindestifts die elektrische oder elektronische Leitung geführt werden. Die Leitung ist somit nicht unmittelbar im Durchgang angeordnet, sondern mittelbar, nämlich durch Anordnung im Gewindestift, der wiederum in der bzw. den Durchgängen der Zylinderblöcke angeordnet ist. Die Durchgänge der Zylinderblöcke, die der Gewindestift durchdringt, können jeweils ein mit dem Außengewinde des Gewindestifts korrespondierendes Innengewinde aufweisen.

In vorteilhafter Weise können von zumindest zwei der Zylinderblöcke, die in der Bohrung unmittelbar benachbart zueinander angeordnet sind, ein erster der Zylinderblöcke an einem Ende einen stirnseitig abragenden Fortsatz und ein zweiter der Zylinderblöcke an dem dem ersten Zylinderblock zugewandten Ende eine stirnseitige, mit dem Fortsatz korrespondierende Aussparung aufweisen, wobei der Fortsatz in die Aussparung eingebracht ist oder eingreift. Hiermit lässt sich eine Zentrierung der Zylinderblöcke erreichen, wodurch eine Erhöhung der endballistischen Leistung erzielt werden kann. Optional können nicht nur zwei, sondern mehrere oder ggf. alle in der Bohrung des Penetratorkörpers angeordneten Zylinderblöcke mit einem Fortsatz und/oder einer Aussparung ausgestattet sein. Somit lassen sich eine weitergehende Zentrierung erreichen, so dass die endballistische Leistung abermals erhöht werden kann.

In zweckmäßiger Weise können der erste der Zylinderblöcke und der zweite der Zylinderblöcke an einem Ende jeweils einen stirnseitig abragenden Fortsatz und am anderen Ende jeweils eine stirnseitige, mit dem Fortsatz korrespondierende Aussparung aufweisen. Somit weisen der erste Zylinderblock und der zweite Zylinderblock jeweils einen Fortsatz und eine Aussparung auf. Hiermit kann eine weitergehende Zentrierung und Erhöhung der ballistischen Leistung erreicht werden. Der erste und zweite Zylinderblock können identisch ausgebildet sein, so dass die Herstellung vereinfacht ist. Optional können nicht nur zwei, sondern mehrere oder ggf. alle in der Bohrung des Penetratorkörpers angeordneten Zylinderblöcke jeweils an einem Ende einen Fortsatz und am anderen Ende eine mit dem Vorsatz korrespondierende Aussparung aufweisen. Die endseitig in der Bohrung angeordneten Zylinderblöcke können optional jeweils nur einen Fortsatz oder nur eine Aussparung aufweisen, so dass endseitig jeweils ein flächiger Abschluss erfolgt.

Im Konkreten können der Fortsatz und die Aussparung jeweils kreisscheibenförmig oder kegelförmig ausgebildet sein. Mit anderen Worten können der Fortsatz und die Aussparung jeweils eine kreisscheibenförmige oder kegelförmige Gestalt aufweisen. Bei einer kreisscheibenförmigen Ausgestaltung kann der Fortsatz zentrisch an der Stirnseite des Zylinderblocks abragen, wobei der Außendurchmesser des Fortsatzes geringer ist als der Außendurchmesser des Zylinderblocks. Bei einer kegelförmigen Ausgestaltung kann der Fortsatz ebenfalls zentrisch an der Stirnseite des Zylinderblocks abragen, wobei sich die Kegelkontur ausgehend vom Außenumfang des Zylinderblocks zum freien Ende hin konisch verjüngt. Auch hier ist die Aussparung korrespondierend zum (kegelförmigen) Fortsatz ausgebildet, so dass der Fortsatz passend in die Aussparung eingefügt werden kann.

Alternativ hierzu kann der Fortsatz als eine stirnseitige Profilierung ausgebildet sein, wobei die Aussparung als eine stirnseitige, mit der Profilierung korrespondierende Gegenprofilierung ausgebildet ist. Auch hiermit kann eine Zentrierung von Zylinderblöcken erfolgen, mit der die endballistische Leistung gesteigert werden kann. Der dabei entstehende Bearbeitungsaufwand bzw. die Materialschwächung an den Zylinderblöcken ist dabei vergleichsweise gering. Die Profilierung kann bspw. konzentrische Rillen aufweisen, wobei die Gegenprofilierung damit korrespondierende konzentrische Rillen aufweisen kann.

Im Rahmen einer bevorzugten Ausgestaltung kann die Bohrung ein Innengewinde aufweisen, wobei zumindest einer der Zylinderblöcke (an seinem Außenumfang bzw. seiner Mantelfläche) ein mit dem Innengewinde korrespondierendes Außengewinde aufweist. Hiermit lassen sich eine stabile Zuordnung des Zylinderblocks in der Bohrung des Penetratorkörpers und eine entsprechende Zentrierung erzielen. Dies trägt zu einer Erhöhung der endballistischen Leistung bei. Optional kann das Innengewinde der Bohrung des Penetratorkörpers durchgehend ausgebildet sein. Es können mehrere oder ggf. alle Zylinderblöcke in der Bohrung ein Außengewinde aufweisen.

Die eingangs genannte Aufgabe wird auch durch eine Verwendung eines Penetrator mit einem oder mehreren der voranstehenden Aspekte zur Bekämpfung eines gepanzerten Ziels gelöst, insbesondere eines Panzers. Hinsichtlich der Vorteile wird auf die diesbezüglichen Ausführungen zum Penetrator verwiesen. Zur weiteren Ausgestaltung können die im Zusammenhang mit dem Penetrator erörterten und/oder die nachfolgend noch erläuterten Maßnahmen dienen.

Die eingangs genannte Aufgabe wird auch durch ein Geschoss umfassend einen Treibkäfig, ein Leitwerk und einen Penetrator mit einem oder mehreren der voranstehenden Aspekte gelöst. Hinsichtlich der Vorteile wird auf die diesbezüglichen Ausführungen zum Penetrator verwiesen. Zur weiteren Ausgestaltung können die im Zusammenhang mit dem Penetrator erörterten und/oder die nachfolgend noch erläuterten Maßnahmen dienen.

Die eingangs genannte Aufgabe wird auch durch eine patronierte Munition umfassend ein Geschoss wie voranstehend beschrieben und eine Patronenhülse gelöst. Hinsichtlich der Vorteile wird auf die diesbezüglichen Ausführungen zum Penetrator verwiesen. Zur weiteren Ausgestaltung können die im Zusammenhang mit dem Penetrator erörterten und/oder die nachfolgend noch erläuterten Maßnahmen dienen.

Im Rahmen einer bevorzugten Ausgestaltung kann die elektrische oder elektronische Leitung vom Boden der Patronenhülse bis zur Spitze der Patronenhülse geführt sein. Dadurch kann der Penetrator bzw. die patronierte Munition mit elektrischen oder elektronischen Eigenschaften ausgestattet werden. Die Leitung ist durch die in den Einsatzteilen bzw. Zylinderblöcken ausgebildeten Durchgänge und ggf. durch die weitere Bohrung im Zylinderblock geführt. Die Leitung kann ausgebildet sein wie oben beschrieben.

Die Erfindung wird nachfolgend anhand der Figuren näher erläutert, wobei gleiche oder funktional gleiche Elemente mit identischen Bezugszeichen versehen sind, ggf. jedoch lediglich einmal. Es zeigen:
- Fig.1: eine Ausführungsform eines Penetrators in einer schematischen Seitenansicht;
- Fig.2a-c: eine Ausgestaltung des Penetrators aus Figur 1 in teilweisen Schnittansichten nach Ausbilden der Bohrung (Figur 2a), Einbringen der Einsatzteile (Figur 2b) und Einbringen der elektrischen oder elektronischen Leitung (Figur 2c);
- Fig.3: eine Ausgestaltungsmöglichkeit des Penetrators aus Figur 1 mit einer Zentrierung mittels Gewindestift in einer teilweisen Schnittansicht;
- Fig.4: eine Ausgestaltungsmöglichkeit des Penetrators aus Figur 1 mit einer Zentrierung mittels Profilierungen oder Gewinden in einer teilweisen Schnittansicht;
- Fig.5: eine Ausgestaltungsmöglichkeit des Penetrators aus Figur 1 mit einer Zentrierung über kreisscheibenförmige Fortsätze bzw. Ausnehmungen in einer teilweisen Schnittansicht;
- Fig.6: eine Ausgestaltungsmöglichkeit des Penetrators aus Figur 1 mit einer Zentrierung über kegelförmige Fortsätze bzw. Ausnehmungen in einer teilweisen Schnittansicht; und
- Fig.7: eine Ausgestaltung des Penetrators aus Figur 1 mit einer Zentrierung über ein sich in der Bohrung ersteckendes Innenrohr in einer teilweisen Schnittansicht.

Figur 1 zeigt eine schematische Seitenansicht eines Penetrators, der insgesamt mit dem Bezugszeichen 10 bezeichnet ist. Der Penetrator 10 ist für ein Geschoss 100 mit einem Leitwerk 102 ausgebildet.

Der Penetrator 10 weist weiter einen endballistischen Körper bzw. Penetratorkörper 12 zur Bekämpfung eines gepanzerten Ziels auf (nicht gezeigt). Die Mittellängsachse des Körpers 12 ist mit dem Bezugszeichen 14 bezeichnet. Im Körper 12 ist eine Bohrung 16 ausgebildet, die sich im Beispiel entlang der Mittellängsachse 14 des Körpers 12 erstreckt, und zwar über den überwiegenden Teil der Länge des Körpers 14 (vgl. Fig.2a). Die Bohrung 16 ist mittels eines Bohrwerkzeugs 18 ausgebildet (nur schematisch dargestellt). Die Bohrung 16 kann sich im Wege einer alternativen Ausgestaltung über die vollständige Länge des Körpers 12 erstrecken, diesen mithin also vollständig durchdringen (durch gestrichelte Linien 20 angedeutet).

In die Bohrung 16 ist zumindest ein passgenaues Einsatzteil 22 eingebracht (vgl. Fig.2b), welches im Beispiel einen sich entlang der Mittellängsachse 14' des Einsatzteils 22 erstreckenden Durchgang 24 zur Durchführung einer elektrischen oder elektronischen Leitung 26 aufweist (vgl. Fig.2c).

Im Beispiel sind vier Einsatzteile 22 in die Bohrung 16 eingebracht (vgl. Fig.2b und 2c). Die Leitung 26 ist im Beispiel unmittelbar durch die Durchgänge 24 der Einsatzteile 22 geführt und kann ausgebildet sein wie oben beschrieben.

Im Beispiel erstreckt sich die Bohrung 16 nur über den überwiegenden Teil der Länge des Körpers 12 (vgl. Fig.2a bis 2c). An die Bohrung 16 schließt sich eine weitere Bohrung 28 an, die einen kleineren Durchmesser als die Bohrung 16 aufweist. Die Bohrung 16 und die weitere Bohrung 28 bilden zusammen einen Kanal (mit Abschnitten unterschiedlichen Durchmessers), der den Körper 12 vollständig durchdringt (vgl. Fig.2a). Da sich im Beispiel die Leitung 26 durch die Durchgänge 24 der Einsatzteile 22 und durch die weitere Bohrung 28 erstreckt, ist der Durchmesser der weiteren Bohrung 28 derart dimensioniert, dass die Leitung 26 durch die weitere Bohrung hindurchgeführt werden kann.

Als Einsatzteile 22 sind im Beispiel vier Zylinderblöcke 30 vorgesehen, die in der Bohrung 16 aufeinander folgend angeordnet sind, wobei die Zylinderblöcke 30 aneinander anliegen und die Durchgänge 24 der Zylinderblöcke 30 miteinander fluchten. Somit bilden die Durchgänge 24 einen Kanalabschnitt, der mit der weiteren Bohrung 28 fluchtet, so dass die Leitung 26 hierin durch den Körper 12 hindurchgeführt werden kann.

Im Beispiel sind die Zylinderblöcke 30 jeweils aus gleichem Material ausgebildet und weisen entlang ihrer Mittellängsrichtung 14' jeweils die gleiche Höhe auf. Wie oben bereits erläutert, ist ebenfalls denkbar dass die Zylinderblöcke aus unterschiedlichem Material ausgebildet sind und/oder entlang ihrer Mittellängsrichtung 14' eine unterschiedliche Höhe aufweisen. Es wurde ebenfalls bereits erörtert, dass die Zylinderblöcke 30 aus dem gleichen Material wie der Körper 12 des Penetrators 10 oder aus einem unterschiedlichen Material ausgebildet sein können.

Figur 3 zeigt eine Ausgestaltung des Penetrators 10, die weitgehend mit der unter Bezugnahme auf die Figuren 1 und 2 beschriebenen Ausgestaltung entspricht. Zur Vermeidung von Wiederholungen sei daher auf die dortigen Ausführungen verwiesen.

In der vorliegenden Ausgestaltung erfolgt eine Zentrierung der in der Bohrung 16 angeordneten Zylinderblöcke 30. Hierzu ist in die Durchgänge 24 der Zylinderblöcke 30 ein passender Gewindestift 32 eingebracht. Der Gewindestift 32 durchdringt die Zylinderblöcke 30 und weist (senkrecht zur Längsachse des Gewindestifts 32) einen Hohlquerschnitt mit einem hohlen Innenraum 33 auf. Der hohle Innenraum 33 erstreckt sich vollständig durch den Gewindestift 32 hindurch, wobei der Gewindestift 32 endseitig jeweils offen ausgebildet ist. Die Leitung 26 ist durch den hohlen Innenraum 33 und durch die weitere Bohrung 28 hindurchgeführt. Die Leitung 26 ist somit mittelbar in den Durchgängen 24 der Zylinderblöcke 30 angeordnet, da diese im Gewindestift 32 aufgenommen ist.

Figur 4 zeigt eine weitere Ausgestaltung des Penetrators 10, die weitgehend mit der unter Bezugnahme auf die Figuren 1 und 2 beschriebenen Ausgestaltung entspricht. Zur Vermeidung von Wiederholungen sei daher auf die dortigen Ausführungen verwiesen.

Von zumindest zwei der Zylinderblöcke 30, die in der Bohrung 16 unmittelbar benachbart zueinander angeordnet sind, weist ein erster Zylinderblock 30' an einem Ende 34 einen stirnseitig abragenden Fortsatz 36 und ein zweiter Zylinderblock 30'' an dem dem ersten Zylinderblock 30' zugewandten Ende 38 eine stirnseitige, mit dem Fortsatz 36 korrespondierende Aussparung 40 auf, wobei der Fortsatz 36 in die Aussparung 40 eingebracht ist (lediglich schematisch dargestellt). Im Beispiel ist der Fortsatz 36 als eine stirnseitige Profilierung ausgebildet. Die Aussparung 40 ist als eine stirnseitige, mit der Profilierung korrespondierende Gegenprofilierung ausgebildet. Profilierung und Gegenprofilierung können ausgebildet sein wie oben beschrieben.

Alternativ oder ergänzend kann die Bohrung 16 ein Innengewinde 17 aufweisen, wobei zumindest einer der Zylinderblöcke 30‴ ein mit dem Innengewinde 17 korrespondierendes Außengewinde 31 aufweist.

Figur 5 zeigt eine weitere Ausgestaltung des Penetrators 10, die weitgehend mit der unter Bezugnahme auf die Figuren 1 und 2 beschriebenen Ausgestaltung entspricht. Zur Vermeidung von Wiederholungen sei daher auf die dortigen Ausführungen verwiesen.

Auch hier weist von zumindest zwei der Zylinderblöcke 30, die in der Bohrung 16 unmittelbar benachbart zueinander angeordnet sind, ein erster Zylinderblock 30' an einem Ende 34 einen stirnseitig abragenden Fortsatz 36 und ein zweiter Zylinderblock 30'' an dem dem ersten Zylinderblock 30' zugewandten Ende 38 eine stirnseitige, mit dem Fortsatz 36 korrespondierende Aussparung 40 auf, wobei der Fortsatz 36 in die Aussparung 40 eingebracht ist.

Im Beispiel weisen der erste Zylinderblock 30' und der zweite Zylinderblock 30'' an einem Ende 34 jeweils einen stirnseitig abragenden Fortsatz 36 und am anderen Ende 38 jeweils eine stirnseitige, mit dem Fortsatz 36 korrespondierende Aussparung 40 auf (in Fig.5 aus Übersichtlichkeitsgründe nur einmal mit Bezugszeichen versehen).

Der Fortsatz 36 und die Aussparung 40 sind jeweils kreisscheibenförmig ausgebildet. Der Fortsatz 36 ragt jeweils zentrisch an der Stirnseite des Zylinderblocks 30', 30" ab, wobei der Außendurchmesser des Fortsatzes 36 geringer ist als der Außendurchmesser des Zylinderblocks 30', 30". Die Aussparung 40 ist korrespondierend zum (kreisscheibenförmigen) Fortsatz 36 ausgebildet, so dass der Fortsatz 36 passend in die Aussparung 40 eingefügt werden kann.

Die in der Bohrung 16 randständig angeordneten Zylinderblöcke 30 können am jeweiligen Ende der Bohrung 16 optional keine Aussparung (Zylinderblock 30 in Fig.5 in der Bohrung 16 ganz links) oder keinen Fortsatz (Zylinderblock 30 in Fig.5 in der Bohrung 16 ganz rechts) aufweisen.

Figur 6 zeigt eine weitere Ausgestaltung des Penetrators 10, die weitgehend mit der unter Bezugnahme auf die Figuren 1 und 2 beschriebenen Ausgestaltung entspricht. Zur Vermeidung von Wiederholungen sei daher auf die dortigen Ausführungen verwiesen.

Auch hier weist von zumindest zwei der Zylinderblöcke 30, die in der Bohrung 16 unmittelbar benachbart zueinander angeordnet sind, ein erster Zylinderblock 30' an einem Ende 34 einen stirnseitig abragenden Fortsatz 36 und ein zweiter Zylinderblock 30'' an dem dem ersten Zylinderblock 30' zugewandten Ende 38 eine stirnseitige, mit dem Fortsatz 36 korrespondierende Aussparung 40 auf, wobei der Fortsatz 36 in die Aussparung 40 eingebracht ist.

Im Beispiel weisen der erste Zylinderblock 30' und der zweite Zylinderblock 30'' an einem Ende 34 jeweils einen stirnseitig abragenden Fortsatz 36 und am anderen Ende 38 jeweils eine stirnseitige, mit dem Fortsatz 36 korrespondierende Aussparung 40 auf (aus Übersichtlichkeitsgründen nur einmal mit Bezugszeichen versehen). Der Fortsatz 36 und die Aussparung 40 sind jeweils kegelförmig ausgebildet. Der Fortsatz 36 ragt jeweils zentrisch an der Stirnseite des Zylinderblocks 30', 30'' ab, wobei sich die Kegelkontur 37 ausgehend vom Außenumfang des Zylinderblocks 30 zum freien Ende des Fortsatzes 36 hin konisch verjüngt. Die Aussparung 40 ist korrespondierend zum kegelförmigen Fortsatz 36 ausgebildet, so dass der Fortsatz 36 passend in die Aussparung 40 eingefügt werden kann.

Die in der Bohrung 16 randständig angeordneten Zylinderblöcke 30 können am jeweiligen Ende der Bohrung 40 optional keine Aussparung (Zylinderblock 30 in Fig.6 in der Bohrung 16 ganz links) oder keinen Fortsatz (Zylinderblock 30 in Fig.6 in der Bohrung 16 ganz rechts) aufweisen.

Figur 7 zeigt eine Ausgestaltung des Penetrators 10 mit nur einem Einsatzteil 22.

Der Penetrator 10 weist weiter einen endballistischen Körper bzw. Penetratorkörper 12 zur Bekämpfung eines gepanzerten Ziels auf (nicht gezeigt). Die Mittellängsachse des Körpers 12 ist mit dem Bezugszeichen 14 bezeichnet. Im Körper 12 ist eine Bohrung 16 ausgebildet, die sich im Beispiel entlang der Mittellängsachse 14 des Körpers 12 erstreckt, und zwar über den überwiegenden Teil der Länge des Körpers 14. Die Bohrung 16 ist mittels eines Bohrwerkzeugs ausgebildet (nicht gezeigt). Die Bohrung 16 kann sich im Wege einer alternativen Ausgestaltung über die vollständige Länge des Körpers 12 erstrecken, diesen mithin also vollständig durchdringen (durch gestrichelte Linien 20 angedeutet).

In die Bohrung 16 ist ein passgenaues Einsatzteil 22 eingebracht, welches im Beispiel einen sich entlang der Mittellängsachse 14' des Einsatzteils 22 erstreckenden Durchgang 24 zur Durchführung einer elektrischen oder elektronischen Leitung 26 aufweist.

Im Beispiel ist das Einsatzteil 22 als ein sich über die gesamte Länge der Bohrung erstreckendes Innenrohr 50 ausgebildet. Das Innenrohr 50 ist im Körper 12 angeordnet, wobei das Innenrohr 50 mit seinem Außenumfang 52 am Innenumfang 19 der Bohrung 16 des Körpers 12 anliegt. Das Innenrohr kann insbesondere aus Stahl ausgebildet sein.

Im Beispiel erstreckt sich die Bohrung 16 nur über den überwiegenden Teil der Länge des Körpers 12. An die Bohrung 16 schließt sich eine weitere Bohrung 28 an, die einen kleineren Durchmesser als die Bohrung 16 aufweist. Die weitere Bohrung 28 und der Durchgang 24 des Einsatzteils 22 fluchten miteinander. Die Leitung 26 ist durch den Durchgang 24 und die weitere Bohrung 28 hindurchgeführt.

### Bezugszeichenliste

- 10: Penetrator
- 12: Körper, Penetratorkörper
- 14, 14': Mittellängsachse
- 16: Bohrung
- 17: Innengewinde
- 18: Bohrwerkzeug
- 19: Innenumfang
- 20: durchgehende Bohrung (gestrichelte Linien)
- 22: Einsatzteil
- 24: Durchgang
- 26: Leitung
- 28: weitere Bohrung
- 30: Zylinderblock
- 31: Außengewinde
- 32: Gewindestift
- 33: Innenraum
- 34: Ende
- 36: Fortsatz
- 37: Kegelkontur
- 38: zugewandtes Ende
- 40: Aussparung
- 50: Innenrohr
- 52: Außenumfang

## Patentansprüche

1. Penetrator (10) für ein Geschoss (100), insbesondere ein unterkalibriges Wuchtgeschoss, wobei der Penetrator (10) einen endballistischen Körper (12) zur Bekämpfung eines gepanzerten Ziels aufweist, wobei im Körper (12) eine Bohrung (16) ausgebildet ist, die sich entlang oder parallel zur Mittellängsachse (14) des Körpers (12) vollständig oder über den überwiegenden Teil der Länge des Körpers (12) erstreckt, wobei in die Bohrung (16) zumindest ein passgenaues Einsatzteil (22) eingebracht ist, welches einen sich entlang oder parallel zur Mittellängsachse (14') des Einsatzteils (22) erstreckenden Durchgang (24) aufweist, **dadurch gekennzeichnet, dass** durch den Durchgang (24) eine elektrische oder elektronische Leitung (26) durchgeführt ist.

2. Penetrator (10) nach Anspruch 1, **dadurch gekennzeichnet, dass** das Einsatzteil (22) als ein sich über die gesamte Länge der Bohrung (16) erstreckendes Innenrohr (50) ausgebildet ist.

3. Penetrator (10) nach Anspruch 1 oder 2, **dadurch gekennzeichnet, dass**, wenn sich die Bohrung (16) nur über den überwiegenden Teil der Länge des Körpers (12) erstreckt, sich an die Bohrung (12) eine weitere Bohrung (28) anschließt, die einen geringeren Durchmesser als die Bohrung (16) aufweist, wobei die Bohrung (16) und die weitere Bohrung (28) zusammen einen Kanal bilden, der den Körper (12) vollständig durchdringt.

4. Penetrator (10) nach Anspruch 1 oder 3, **dadurch gekennzeichnet, dass** als Einsatzteile (22) zumindest zwei Zylinderblöcke (30) vorgesehen sind, die in der Bohrung (16) zueinander benachbart angeordnet sind, wobei die Zylinderblöcke (30) aneinander anliegen und die Durchgänge (16) der Zylinderblöcke (30) miteinander fluchten.

5. Penetrator (10) nach Anspruch 4, **dadurch gekennzeichnet, dass** die Zylinderblöcke (30) jeweils aus dem gleichen Material ausgebildet sind und/oder entlang ihrer Mittellängsrichtung (14') jeweils die gleiche Höhe aufweisen.

6. Penetrator (10) nach Anspruch 4, **dadurch gekennzeichnet, dass** die Zylinderblöcke (30) jeweils aus unterschiedlichem Material ausgebildet sind und/oder entlang ihrer Mittellängsrichtung (14') eine unterschiedliche Höhe aufweisen.

7. Penetrator (10) nach Anspruch 4 oder 5, **dadurch gekennzeichnet, dass** die Zylinderblöcke (30) aus dem gleichen Material wie der Körper (12) des Penetrators (10) ausgebildet sind oder aus einem unterschiedlichen Material.

8. Penetrator (10) nach einem der Ansprüche 4 bis 7, **dadurch gekennzeichnet, dass** in die Durchgänge (24) der Zylinderblöcke (30) ein passender Gewindestift (32) eingebracht ist, wobei der Gewindestift (32) die Zylinderblöcke (30) durchdringt und einen Hohlquerschnitt aufweist.

9. Penetrator (10) nach einem der Ansprüche 4 bis 8, **dadurch gekennzeichnet, dass** von zumindest zwei der Zylinderblöcke (30', 30"), die in der Bohrung (16) unmittelbar benachbart zueinander angeordnet sind, ein erster Zylinderblock (30') an einem Ende (34) einen stirnseitig abragenden Fortsatz (36) und ein zweiter Zylinderblock (30'') an dem dem ersten Zylinderblock (30") zugewandten Ende (38) eine stirnseitige, mit dem Fortsatz (36) korrespondierende Aussparung (40) aufweist, wobei der Fortsatz (36) in die Aussparung (40) eingebracht ist.

10. Penetrator (10) nach Anspruch 9, **dadurch gekennzeichnet, dass** der erste der Zylinderblöcke (30') und der zweite der Zylinderblöcke (30'') an einem Ende (34) jeweils einen stirnseitig abragenden Fortsatz (36) und am anderen Ende (38) jeweils eine stirnseitige, mit dem Fortsatz (36) korrespondierende Aussparung (40) aufweist.

11. Penetrator (10) nach Anspruch 9 oder 10, **dadurch gekennzeichnet, dass** der Fortsatz (36) und die Aussparung (40) jeweils kreisscheibenförmig oder kegelförmig ausgebildet sind.

12. Penetrator (10) nach Anspruch 9 oder 10, **dadurch gekennzeichnet, dass** der Fortsatz (36) als eine stirnseitige Profilierung ausgebildet ist, wobei die Aussparung (40) als eine stirnseitige, mit der Profilierung korrespondierende Gegenprofilierung ausgebildet ist.

13. Penetrator (10) nach einem der Ansprüche 4 bis 12, **dadurch gekennzeichnet, dass** die Bohrung (16) ein Innengewinde (17) aufweist, wobei zumindest einer der Zylinderblöcke (30‴) ein mit dem Innengewinde (17) korrespondierendes Außengewinde (31) aufweist.

14. Verwendung des Penetrators (10) nach einem der voranstehenden Ansprüche zur Bekämpfung eines gepanzerten Ziels, insbesondere eine Panzers.

15. Geschoss (100) umfassend einen Treibkäfig, ein Leitwerk (102) und einen Penetrator (10) nach einem der Ansprüche 1 bis 13.

16. Patronierte Munition umfassend ein Geschoss (100) nach Anspruch 15 und eine Patronenhülse.

17. Patronierte Munition nach Anspruch 16, **dadurch gekennzeichnet, dass** die elektrische oder elektronische Leitung (26) vom Boden der Patronenhülse bis an die Spitze der Patronenhülse geführt ist.

## Claims

1. Penetrator (10) for a projectile (100), in particular a sub-caliber kinetic energy projectile, the penetrator (10) having a terminal-ballistic body (12) for attacking an armored target, a hole (16) being formed in the body (12), which hole extends along or parallel to the central longitudinal axis (14) of the body (12) entirely or over the predominant portion of the length of the body (12), at least one exactly fitting insert part (22) being introduced into the hole (16), which insert part has a through-opening (24) extending along or parallel to the central longitudinal axis (14') of the insert part (22), **characterized in that** an electrical or electronic line (26)is guided through the through-opening (24).

2. Penetrator (10) according to claim 1, **characterized in that** the insert part (22) is designed as an inner tube (50) extending over the entire length of the hole (16).

3. Penetrator (10) according to claim 1 or 2, **characterized in that,** if the hole (16) extends only over the predominant portion of the length of the body (12), the hole (12) is adjoined by a further hole (28) which has a smaller diameter than the hole (16), the hole (16) and the further hole (28) together forming a channel which completely penetrates the body (12).

4. Penetrator (10) according to claim 1 or 3, **characterized in that** at least two cylinder blocks (30) are provided as insert parts (22), which blocks are arranged adjacent to one another in the hole (16), the cylinder blocks (30) resting against one another and the through-openings (16) of the cylinder blocks (30) being aligned with one another.

5. Penetrator (10) according to claim 4, **characterized in that** the cylinder blocks (30) are each made of the same material and/or each have the same height along the central longitudinal direction (14') thereof.

6. Penetrator (10) according to claim 4, **characterized in that** the cylinder blocks (30) are each made of different material and/or have a different height along the central longitudinal direction (14') thereof.

7. Penetrator (10) according to claim 4 or 5, **characterized in that** the cylinder blocks (30) are made of the same material as the body (12) of the penetrator (10) or of a different material.

8. Penetrator (10) according to any of claims 4 to 7, **characterized in that** a suitable threaded pin (32) is introduced into the through-openings (24) of the cylinder blocks (30), the threaded pin (32) penetrating the cylinder blocks (30) and having a hollow cross-section.

9. Penetrator (10) according to any of claims 4 to 8, **characterized in that,** of at least two of the cylinder blocks (30', 30"), which are arranged directly adjacent to one another in the hole (16), a first cylinder block (30') has at one end (34) an extension piece (36) projecting from the end face and a second cylinder block (30") has at the end (38) facing the first cylinder block (30") an end-face recess (40) corresponding to the extension piece (36), the extension piece (36) being introduced into the recess (40).

10. Penetrator (10) according to claim 9, **characterized in that** the first of the cylinder blocks (30') and the second of the cylinder blocks (30") each have at one end (34) an extension piece (36) projecting from the end face and at the other end (38) an end-face recess (40) corresponding to the extension piece (36).

11. Penetrator (10) according to claim 9 or 10, **characterized in that** the extension piece (36) and the recess (40) are each circular disc-shaped or conical.

12. Penetrator (10) according to claim 9 or 10, **characterized in that** the extension piece (36) is designed as an end-face profiling, the recess (40) being designed as an end-face counter-profiling corresponding to the profiling.

13. Penetrator (10) according to any of claims 4 to 12, **characterized in that** the hole (16) has an internal thread (17), at least one of the cylinder blocks (30‴) having an external thread (31) corresponding to the internal thread (17).

14. Use of the penetrator (10) according to any of the preceding claims for attacking an armored target, in particular a tank.

15. Projectile (100) comprising a sabot, a tail unit (102) and a penetrator (10) according to any of claims 1 to 13.

16. Cartridge ammunition comprising a projectile (100) according to claim 15 and a cartridge case.

17. Cartridge ammunition according to claim 16, **characterized in that** the electrical or electronic line (26) is guided from the base of the cartridge case to the tip of the cartridge case.

## Revendications

1. Pénétrateur (10) pour un projectile (100), en particulier un projectile à énergie cinétique sous-calibré, dans lequel le pénétrateur (10) présente un corps balistique d'extrémité (12) pour combattre une cible blindée, dans lequel un alésage (16), qui s'étend le long de ou parallèlement à l'axe longitudinal médian (14) du corps (12) entièrement ou sur la majeure partie de la longueur du corps (12), est réalisé dans le corps (12), dans lequel au moins une pièce d'insertion (22) ajustée avec précision, laquelle présente un passage (24) s'étendant le long de ou parallèlement à l'axe longitudinal médian (14') de la pièce d'insertion (22), est introduite dans l'alésage (16), **caractérisé en ce qu'**une ligne électrique ou électronique (26) est guidée à travers le passage (24).

2. Pénétrateur (10) selon la revendication 1, **caractérisé en ce que** la pièce d'insertion (22) est réalisée comme un tube intérieur (50) s'étendant sur toute la longueur de l'alésage (16).

3. Pénétrateur (10) selon la revendication 1 ou 2, **caractérisé en ce que**, lorsque l'alésage (16) ne s'étend que sur la majeure partie de la longueur du corps (12), l'alésage (12) est suivi d'un autre alésage (28) qui présente un diamètre inférieur à celui de l'alésage (16), dans lequel l'alésage (16) et l'autre alésage (28) forment ensemble un canal qui pénètre complètement dans le corps (12).

4. Pénétrateur (10) selon la revendication 1 ou 3, **caractérisé en ce qu'**il est prévu comme pièces d'insertion (22) au moins deux blocs cylindriques (30) qui sont disposés de manière adjacente l'un à l'autre dans l'alésage (16), dans lequel les blocs cylindriques (30) sont en contact l'un avec l'autre et les passages (16) des blocs cylindriques (30) sont alignés entre eux.

5. Pénétrateur (10) selon la revendication 4, **caractérisé en ce que** les blocs cylindriques (30) sont respectivement réalisés dans le même matériau et/ou présentent respectivement la même hauteur le long de leur direction longitudinale centrale (14').

6. Pénétrateur (10) selon la revendication 4, **caractérisé en ce que** les blocs cylindriques (30) sont respectivement réalisés dans un matériau différent et/ou présentent une hauteur différente le long de leur direction longitudinale centrale (14').

7. Pénétrateur (10) selon la revendication 4 ou 5, **caractérisé en ce que** les blocs cylindriques (30) sont réalisés dans le même matériau que le corps (12) du pénétrateur (10) ou dans un matériau différent.

8. Pénétrateur (10) selon l'une quelconque des revendications 4 à 7, **caractérisé en ce qu'**une vis sans tête (32) adaptée est introduite dans les passages (24) des blocs cylindriques (30), dans lequel la vis sans tête (32) traverse les blocs cylindriques (30) et présente une section transversale creuse.

9. Pénétrateur (10) selon l'une quelconque des revendications 4 à 8, **caractérisé en ce que** parmi au moins deux des blocs cylindres (30', 30''), qui sont disposés dans l'alésage (16) de manière directement adjacente l'un à l'autre, un premier bloc-cylindres (30') présente, à une extrémité (34), un prolongement (36) faisant saillie frontalement et un deuxième bloc-cylindres (30'') présente, à l'extrémité (38) tournée vers le premier bloc-cylindres (30"), un évidement (40) frontal correspondant au prolongement (36), dans lequel le prolongement (36) est introduit dans l'évidement (40).

10. Pénétrateur (10) selon la revendication 9, **caractérisé en ce que** le premier des blocs cylindriques (30') et le deuxième des blocs cylindriques (30") présentent chacun à une extrémité (34) un prolongement (36) faisant saillie frontalement et à l'autre extrémité (38) chacun un évidement (40) frontal correspondant au prolongement (36).

11. Pénétrateur (10) selon la revendication 9 ou 10, **caractérisé en ce que** le prolongement (36) et l'évidement (40) sont réalisés chacun en forme de disque circulaire ou de cône.

12. Pénétrateur (10) selon la revendication 9 ou 10, **caractérisé en ce que** le prolongement (36) est réalisé comme un profilage frontal, dans lequel l'évidement (40) est réalisé comme un contre-profilage frontal correspondant au profilage.

13. Pénétrateur (10) selon l'une quelconque des revendications 4 à 12, **caractérisé en ce que** l'alésage (16) présente un filetage interne (17), dans lequel au moins l'un des blocs cylindres (30‴) présente un filetage externe (31) correspondant au filetage interne (17).

14. Utilisation du pénétrateur (10) selon l'une quelconque des revendications précédentes pour combattre une cible blindée, en particulier un char d'assaut.

15. Projectile (100) comprenant une cage de propulsion, un empennage (102) et un pénétrateur (10) selon l'une quelconque des revendications 1 à 13.

16. Munition à cartouche comprenant un projectile (100) selon la revendication 15 et une douille.

17. Munition à cartouche selon la revendication 16, **caractérisée en ce que** le fil électrique ou électronique (26) est amené du fond de la douille de cartouche jusqu'à la pointe de la douille de cartouche.
